# EUROPÄISCHE PATENTSCHRIFT

(11) **EP 0 278 326 B1**
(45) Veröffentlichungstag und Bekanntmachung des Hinweises auf die Patenterteilung: **04.09.1991**
(21) Anmeldenummer: 88101155.5
(22) Anmeldetag: 27.01.1988
(51) Int. Cl.: E21D 11/00, E04F 13/08

(54) **Befestigungseinrichtung für Verkleidungsplatten**
Fixing device for lining panels
Dispositif de fixation pour panneaux de revêtement

(30) Priorität: 04.02.1987 CH 401/87
(43) Veröffentlichungstag der Anmeldung: 17.08.1988
(73) Patentinhaber: Bitra AG, CH-8932 Mettmenstetten (CH)
(72) Erfinder: Isele, Josef, CH-8932 Mettmenstetten (CH); Exer, Markus, CH-6405 Immensee (CH)
(74) Vertreter: Scheidegger, Werner & Co.

(56) Entgegenhaltungen:
- DE-A- 2 825 705
- DE-A- 3 034 177
- DE-U- 8 603 285
- GB-A- 1 184 651
- GB-A- 2 018 340

## Beschreibung

Die vorliegende Erfindung betrifft eine Einrichtung zum Befestigen von Verkleidungsplatten in vorbestimmtem Abstand vor einer Wand.

Es sind die verschiedensten Befestigungssysteme bzw. Befestigungseinrichtungen bekannt, um Verkleidungsplatten vor Fassaden, Tunnelwänden usw. anzubringen.

Bei Wandverkleidungen werden einerseits bestimmte Anforderungen an die Platten bzw. deren Beschaffenheit und andererseits Anforderungen an die Befestigung der Platten gestellt, wie beispielsweise leichte Montage durch Personen ohne besondere Fachausbildung, Auswechselbarkeit, Dichtigkeit gegen äußere Einflüsse, wie z.B. Flüssigkeiten (Regen, Spritzwasser).

Es hat sich gezeigt, daß bei hohen Anforderungen an die Befestigungsart recht aufwendige und komplizierte Befestigungskonstruktionen entstehen, die nicht nur einen hohen Beschaffungspreis haben, sondern üblicherweise nur durch speziell ausgebildetes Personal eingesetzt werden können. Auch der eventuelle Austausch und Unterhalt von montierten Platten ist kaum von nichtfachmännischem Personal durchführbar.

Die GB-A-2 018 340 zeigt eine Einrichtung, mit welcher die vertikal verlaufenden Seitenränder von aneinanderstossenden Verkleidungsplatten gehalten werden. Diese Einrichtung lässt nicht erkennen, wie die Platten an der Wand selbst gehalten werden. Die vorliegende Erfindung zeigt jedenfalls eine abweichende Konstruktion.

Aus DE-A-30 34 177 ist eine Befestigungseinrichtung für Verkleidungsplatten in vorbestimmtem Abstand vor einer Wand bekannt, bestehend aus wenigstens einer unteren U-Plattentragschiene und einer oberen, eine Tauchnut bildenden U-Plattenabdeckschiene, welche Schienen mit ihren Nuten sich gegenüberliegend in horizontaler Lage und in der Plattenlänge im wesentlichen entsprechendem Abstand an der zu verkleidenden Wand befestigbar sind, wobei die Platten dank der Tauchnut von vorn in die sich gegenüberliegenden Schienennuten einsetzbar sind; bestehend aus weiteren U-Stützschienen, welche in vertikaler Richtung zwischen den Plattentragschienen und Plattenabdeckschienen mit seitlichen Zwischenabständen, die etwas größer sind als die Breite der zu befestigenden Platten, auf an der Wand angebrachten Befestigungsmitteln befestigbar sind.

Aufgabe der Erfindung war es somit, eine möglichst einfache, leicht anzuwendende Befestigungsmitteleinrichtung zu finden.

Im Rahmen der Entwicklung einer Befestigungseinrichtung für Tunnelwandverkleidungen, insbesondere im Hinblick auf ein Tunnelsanierungsprojekt, hat sich nun eine Lösung ergeben, welche überraschenderweise die meisten der gestellten Anforderungen in außerordentlich einfacher Weise zu erfüllen vermag. Die Befestigungseinrichtung eignet sich dabei nicht nur für Tunnelverkleidungen, sondern für Verkleidungsplatten schlechthin.

Die Befestigungseinrichtung basiert auf jener gemäß DE-A-30 34 177 und zeichnet sich erfindungsgemäß dadurch aus, daß die Platten auf in der Wand anzubringenden Befestigungsbolzen aufsetzbar und mittels Schraubenmuttern an der Wand befestigbar sind, wobei die U-Stützschienen an den äusseren Schenkelenden parallel zum zur Anlage an die Wand gelangenden Zwischensteg verlaufende Stützflächen aufweisen, welche den Wandabstand für die daran zur Anlage gelangenden Platten bestimmen; und daß ferner durch von außen auf die genannten, mit Gewinde versehenen Befestigungsbolzen aufsetzbare und mittels weiterer Schraubenmuttern darauf befestigbare Klemmleisten vorgesehen sind, welche unter Ueberbrückung der offenen Nut der Stützschienen die Platten gegen die Stützflächen dieser Schienen anpressen.

Vorzugsweise ist die Breite der Nut der U-Plattentragschiene nur unwesentlich größer als die Höhe der U-Stützschiene plus die Dicke der zu befestigenden Platten, während die Breite der Nut der U-Plattenabdeckschiene größer ist als jene der Plattentragschiene, um als Tauchnut zum Einsetzen der Platten zu dienen. Dies gewährleistet, daß die Platten von vorn zuerst leicht schräg nach oben in die Nut der Plattenabdeckschiene eingeführt, dann der untere Plattenrand nach innen gegen die Stützschiene und nach unten in die Nut der Plattentragschiene eingeführt werden kann. Ein relativ großes Spiel zwischen Stützschiene und Nutenrand braucht somit nur in der Plattenabdeckschiene vorhanden zu sein, damit die Platten über einen bestimmten Weg auch schräg eingeführt werden können.

Vorzugsweise sind die Befestigungsbolzen derart ausgebildet, daß sie einen nach der Verankerung frei nach außen abstehenden, mit Schraubgewinde versehenen Abschnitt aufweisen, welcher eine Länge aufweist, die das Befestigen der Stützschiene und der Klemmleiste jeweils mittels Schraubenmuttern auf diesem Abschnitt erlaubt.

Vorzugsweise sind die U-Stützschienen so ausgebildet, daß sie an den freien Enden der Schenkel jeweils eine Stützfläche für die Platten aufweisen, welche über die ganze Länge des Schenkels verläuft und beidseits des Schenkels von diesem absteht, wobei zwischen den sich gegenüberliegenden Innenlängskanten der beiden Stützflächen jeder Schiene ein Spalt von solcher Breite offengelassen ist, daß die zu seiner Befestigung erforderlichen Schraubenmuttern mit Werkzeug und gegebenenfalls der Verankerungsabschnitt der Klemmleisten von außen einführbar sind.

Die äußere Oberfläche der Stützflächen der Stützschienen kann strukturiert sein, beispielsweise einen rauhen Belag aufweisen, oder mit leicht erhöhten feinen Rippen ausgestaltet sein.

Bei einer besonders geeigneten Ausführungsform sind auch die Klemmleisten als U-Profile ausgebildet, wobei deren freie Schenkel nach innen abgewinkelt sind, um Auflageflächen für die Befestigungsmuttern zu bilden, während der Verbindungssteg seitlich über die Schenkel hinaus verlängert ist, um Anpreßflächen für die Platten zu bilden.

Die Klemmleiste weist dabei Öffnungen zum Durchführen der Befestigungsbolzen bzw. der Befestigungsmuttern auf, wobei sich diese vorzugsweise im Verbindungssteg der U-förmigen Profile befinden. Diese Öffnungen sind vorzugsweise mit Verschlußkappen verschließbar.

Dank der beschriebenen und definierten Befestigungseinrichtung lassen sich Platten beliebiger Länge und Breite, beispielsweise solche einer Länge von 3 m und mehr und einer Breite von 1 m und mehr auf einfachste Weise aneinandergereiht montieren, wobei gleichzeitig die Trennfugen auf optimale Weise abgedichtet sind. Dank der besonderen Ausbildung der Stützschienen und der Befestigungsbolzen lassen sich auch diese Teile vollständig hinter den Plattenwänden bzw. den Klemmleisten unterbringen.

Die Erfindung wird nachstehend anhand von in der Zeichnung dargestellten Ausführungsbeispielen noch etwas näher erläutert. Es zeigt:
Fig. 1 rein schematisch eine Ansicht von in einem Tunnel unter Verwendung einer erfindungsgemäßen Einrichtung angeordneten Verkleidungsplatten;
Fig. 2 einen Vertikalschnitt durch eine erfindungsgemäß befestigte Verkleidungsplatte, zum Beispiel entlang der Linie A-A von Fig. 1;
Fig. 3 eine rein schematische Ansicht einer Plattentragschiene und einer Plattenabdeckschiene;
Fig. 4 einen Horizontalschnitt, etwa entlang der Linie B-B von Fig. 1 durch eine erfindungsgemäß befestigte Plattenreihe; und
Fig. 5 eine schematische Ansicht eines in der Wand verankerten Befestigungsbolzens.

Fig. 1 der Zeichnung zeigt rein schematisch einen Straßentunnel, dessen Seitenwände in den unteren Abschnitten über eine bestimmte Höhe, beispielsweise über eine Höhe von 3,5 m, mittels Verkleidungsplatten 1 aus säurefestem Material abgedeckt sind. Die Platten 1 sind dabei nebeneinander in einer unteren U-Plattentragschiene 2 und einer oberen, eine Tauchnut bildenden U-Plattenabdeckschiene 3 gehalten. Diese Schienen 2,3 sind in der Tunnelwand auf geeignete Weise festgeschraubt, und die Verkleidungsplatten liegen im Abstand vor der Wand. Auf die Vorteile einer solchen Tunnelwandverkleidung wird weiter unten noch näher eingegangen.

Die nachstehend beschriebene Befestigungseinrichtung für Verkleidungsplatten eignet sich selbstverständlich nicht nur für Verkleidungsplatten für Tunnelwände, sondern für Verkleidungsplatten jeglicher Art.

Fig. 2 der Zeichnung zeigt einen Vertikalschnitt entlang der Linie A-A von Fig. 1 durch eine Verkleidungsplatte und deren Befestigungseinrichtung.

Die eigentliche Befestigungseinrichtung besteht aus einer unteren U-Plattentragschiene 2, einer oberen U-Plattenabdeckschiene 3, jeweils einer U-Stützschiene 4 an den Verbindungstellen zwischen zwei Platten 1, und einer Klemmleiste 5 an jeder dieser Verbindungsstellen, um die eingesetzten Platten 1 dicht und zwischen sich abgedichtet gegen die Stützchiene 4 anzudrücken.

Die Ausgestaltung der Plattentragschiene 2 und der Plattenabdeckschiene 3 geht noch deutlicher aus Fig. 3 hervor. Daraus ist ersichtlich, daß im Verbindungssteg 2c der beiden Schenkel 2a und 2b Öffnungen 2d vorgesehen sind, welche eine Hinterlüftung der später einzusetzenden Platten ermöglichen. Dasselbe gilt für die Plattenabdeckschiene 3, bei welcher ebenfalls zwischen den Schenkeln 3a und 3b im Steg 3c Lüftungsöffnungen 3d vorgesehen sind.

Die gezeigten beiden Schienen bestehen vorzugsweise aus Leichtmetall, beispielsweise aus Aluminium und werden in an sich bekannter Weise an der zu verkleidenden Wand befestigt, und zwar mit ihren Nuten sich gegenüberliegend, in horizontaler Lage, wobei der gegenseitige Abstand im wesentlichen der Länge der zu befestigenden Platten entspricht, wobei die Schienen bzw. Profile so ausgestaltet sind, daß die Platten dank der gebildeten Tauchnut von vorn in die sich gegenüberliegenden Schienennuten einsetzbar sind. Dies geht insbesondere aus Fig. 2 hervor.

Daraus ist auch ersichtlich, daß die Breite b1 der Nut der Plattentragschiene nur leicht größer ist, als die Höhe der Stützschienen 4 plus die Dicke der zu befestigenden Platten 1, so daß die Platten 1 zwar leicht hinter den Schenkel 2a einschiebbar, dort jedoch mit wenig Spiel festgehalten sind. Anders verhält es sich bei der Nut der Plattenabdeckschiene 3, deren Breite b2 größer ist als jene der Plattentragschiene, damit sie auch als sogenannte Tauchnut zum Einsetzen der Platten von vorn dienen kann.

Die Platten werden von vorn zuerst leicht geneigt nach oben in die Nut der Schiene 3 eingeschoben, dann nach hinten gegen die Stützschiene 4 gelegt und nach unten in die Nut der Schiene 2 eingesetzt. Dabei kommt die Platte 1 schließlich hinter die äußeren Schenkel 2a der Schiene 2 und 3a der Schiene 3 zu liegen und ist somit festgehalten. Das Anpressen der Platten 1 gegen die Stützschienen 4 erfolgt durch andere, nachstehend zu beschreibende Befestigungsmittel.

Bei dem in Fig. 2 gezeigten Ausführungsbeispiel besitzt die Plattentragschiene eine nach unten führende Verlängerung 2e, welche ihrerseits eine horizontal verlaufende Längsnut bildet, in welcher beispielsweise ein sogenanntes Abschlußprofil 6 aus flexiblem Material, beispielsweise eine Gummischürze einsetzbar ist, um auch den untersten Teil der Wand zu schützen.

Fig. 4 der Zeichnung zeigt einen Horizontalschnitt durch eine erfindungsgemäß befestigte Verkleidungsplattenreihe, beispielsweise entlang der Linie B-B von Fig. 1.

In der rechten Bildhälfte ist anstelle einer weiteren Anschlussplatte 1 ein sogenanntes Abschlußprofil 7 eingesetzt, welches sich, wie ersichtlich, leicht anstelle einer Abdeckplatte einsetzen, bzw. einspannen läßt.

Aus Fig. 4 geht ebenfalls hervor, daß je nach Breite der Platten 1 eine zusätzliche Stützschiene 8 mit Stützfläche 8ʹ eingesetzt wird, deren Höhe ebenfalls dem verlangten Wandabstand für die Platte 1 entspricht, zwischen jeweils zwei Stützschienen 4 ebenfalls vertikal verlaufend eingesetzt wird.

Aus dieser Darstellung geht hervor, daß die U-Stützschienen 4 an den freien Enden der Schenkel 4a jeweils eine Stützfläche 4b aufweisen, welche vorzugsweise über die ganze Länge der Schiene verlaufen und beidseitig jedes Schenkels 4a von diesem abstehen, wobei zwischen den sich gegenüberliegenden Innenlängskanten 4c der beiden Stützflächen 4b jeder Schiene ein Spalt von solcher Breite offen bleibt, daß der Verankerungsteil der Klemmleisten 5 von außen durchgeführt werden kann. Die Stützschienen 4 sind mittels Befestigungsbolzen 9, welche in der Wand 10 verankert sind, und mittels Schraubmuttern 11 befestigt. Der mit Gewinde versehene äußere Abschnitt des Befestigungsbolzens 9 ist dabei noch wesentlich länger ausgebildet und erstreckt sich bis in den Verankerungsteil der Klemmleiste 5 hinein und dient dort der Befestigung der Klemmleiste ebenfalls durch eine Schraubenmutter 12. Die Klemmleiste 5 besteht im Prinzip aus einer U-Schiene bzw. einem U-Profil, vorzugsweise ebenfalls aus Aluminium wie die Stützschiene 4 und die übrigen Schienen, wobei der Verbindungssteg 5b seitliche Verlängerungen bzw. Verbreiterungen 5c aufweist, welche Anpressflächen für die zu befestigenden Platten 1 bilden.

Die freien Schenkel 5a des U-Profils der Klemmleiste 5 sind nach innen abgewinkelt, um Auflageflächen für die Befestigungsmuttern 12 zu bilden. Diese Befestigungsmuttern 12 werden durch runde oder gegebenenfalls ovale Oeffnungen 5d im Steg 5b der Klemmleiste 5 eingeführt. Selbstverständlich werden die Befestigungsbolzen 9 so angeordnet, daß die Schienen 5 mit ihren Öffnungen 5d jeweils an den richtigen Stellen über den Bolzen 9 zu liegen kommen.

Aus der vorstehenden Beschreibung geht hervor, wie mit einfachsten Mitteln eine Befestigungseinrichtung für Verkleidungsplatten erstellt werden kann, welche es auch Personen ohne besondere Fachkenntnisse erlaubt, solche Platten einzusetzen, bzw. auszuwechseln. Das besonders Raffinierte an der Konstruktion liegt zweifelsohne in der besonderen Ausbildung von Stützschiene 4 und Klemmleiste 5, welche zusammen das dichte Festmachen der Platten 1 auf nur wenigen Befestigungsbolzen 9 erlaubt, da diese gleichzeitig zur Befestigung der Stützschienen 4 und der Klemmleisten 5 dienen. Die in den Klemmleisten 5 vorgesehenen Montageöffnungen 5d können durch Pfropfen aus Gummi oder Kunststoff abgedeckt werden, um die dahinter angeordneten Konstruktionsteile, wie beispielsweise Befestigungsbolzen, Schraubenmuttern uzw. vor schädlichen Einflüssen zu schützen.

Fig. 5 der Zeichnung zeigt noch ein Detail der Verankerung der Befestigungselemente 9 in der Wand 10. Selbstverständlich sind auch andere Befestigungsbolzen als die gezeigten denkbar.

Wie bereits erwähnt, wurde die beschriebene Befestigungseinrichtung im Rahmen der Suche nach neuen Lösungen zur Befestigung von Verkleidungsplatten in Tunnels gefunden. Es hatte sich gezeigt, daß die vorzugsweise aus Beton oder mit Betonverkleidungen ausgestalteten Tunnelwände durch äußere Einwirkungen, insbesondere durch Einwirkung von Streusalz über eine bestimmte Höhe ab Boden (bis zu einer Höhe von ca. 2,5 m) große Schäden aufwiesen, wie beispielsweise Spannungsrisse infolge Feuchtigkeitseinwirkung etc.

Eine Lösung des Problems bestand im Anbringen von Verkleidungsplatten, wobei folgende Kriterien zu beachten waren:
- Reduktion der Salzangriffe auf Wände
- Lösung muß dauerhaft sein
   (Beachtung der klimatischen Besonderheiten)
- Schnelle rationnelle Montage durch regionale Firmen
   (Arbeitsbeschaffung)
- Beschädigungen müssen rasch repariert werden können
   (durch Strassenunterhaltungsdienst, ohne spezielle Kenntnisse)
- preislich sehr gutes Kosten/Nutzenverhältnis
- qualitativ hochwertige Produkte und Materialien
- hinterlüftetes System und dadurch optimaler Betonschutz
- ästhetische Aufwertung (ev. durch Farbenspiel) von Tunnelwänden
- Fahrverhalten darf nicht gestört werden

Die zu verwendenden Materialien müssen gegen folgende Einflußfaktoren geschützt oder resistent sein:
- Salzangriffe
- Abgasgemische
- extreme Temperaturschwankungen
- Feuchtigkeitsschwankungen
- Windeinflüsse
- Feuerangriff
- mechanische Angriffe
- unbekannte Faktoren

Nach Installation der Verkleidungsplatten muß die Funktionstüchtigkeit aufrechterhalten bleiben, was durch Hilfskräfte und Service-Personal möglich sein muß. Einfachheit, Verwendung nur weniger Spezialwerkzeuge und problemloses Auswechseln von beschüdigten Teilen sind die Hauptkriterien für einen optimalen Service.

Die erfindungsgemäße Konstruktion einer Befestigungseinrichtung erfüllt im wesentlichen alle diese Kriterien. Von besonderer Wichtigkeit ist, daß die eigentlichen Verkleidungsplatten befestigt bzw. festgeklemmt sind, ohne daß Befestigungsmittel wie Schrauben und dergleichen durch diese Platten selbst führen. Die Platten sind auf äußerst einfache Weise einzusetzen, bzw. auszutauschen.

Als Verkleidungsplatten eignen sich insbesondere "Stenex"-Fassadenplatten. Es handelt sich dabei um großflächige Fassadenplatten, bestehend aus glasfaserverstärktem Polyester mit Quarzsandfüllung. Die Oberfläche besteht aus einer qualitativ hochwertigen Deckschicht, welche beliebig einfärbbar ist. Die Platten lassen sich problemlos biegen und sind somit auch im Rundungsbereich von Tunnelwänden anwendbar.

Die Profile hinter den Platten sind nach der Montage an sich geschützt und brauchen nicht besonders behandelt zu werden. Die Platten und Klemmleisten werden auf geeignete Weise beschichtet, falls die äußeren Einflüsse dies erfordern.

## Patentansprüche

1. Einrichtung zum Befestigen von Verkleidungsplatten in vorbestimmtem Abstand vor einer Wand, bestehend aus wenigstens einer unteren U-Plattentragschiene (2) und einer oberen, eine Tauchnut bildenden U-Plattenabdeckschiene (3), welche Schienen mit ihren Nuten sich gegenüberliegend in horizontaler Lage und in der Plattenlänge im wesentlichen entsprechendem Abstand an der zu verkleidenden Wand befestigbar sind, wobei die Platten (1) dank der Tauchnut von vorn in die sich gegenüberliegenden Schienennuten einsetzbar sind; bestehend aus weiteren U-Stützschienen (4), welche in vertikaler Richtung zwischen den Plattentragschienen (2) und Plattenabdeckschienen (3) mit seitlichen Zwischenabständen, die etwas größer sind als die Breite der zu befestigenden Platten (1), auf an der Wand angebrachten Befestigungsmitteln (9) befestigbar sind, dadurch gekennzeichnet, dass die Platten (1) auf in der Wand anzubringenden Befestigungsbolzen (9) aufsetzbar und mittels Schraubenmuttern (11) an der Wand befestigbar sind, wobei die U-Stützschienen (4) an den äußeren Schenkelenden parallel zum zur Anlage an die Wand gelangenden Zwischensteg verlaufende Stützflächen (4b) aufweisen, welche den Wandabstand für die daran zur Anlage gelangenden Platten (1) bestimmen; und dass ferner durch von außen auf die genannten, mit Gewinde versehenen Befestigungsbolzen (9) aufsetzbare und mittels weiterer Schraubenmuttern (12) darauf befestigbare Klemmleisten (5) vorgesehen sind, welche unter Überbrückung der offenen Nut der Stützschienen (4) die Platten (1) gegen die Stützflächen (4b) dieser Schienen anpressen.

2. Befestigungseinrichtung nach Anspruch 1, dadurch gekennzeichnet, daß die U-Plattentragschiene (2) und die U-Plattenabdeckschiene (3) in ihren Verbindungsstegen (2c;3c) Belüftungsöffnungen (2d;3d] aufweisen.

3. Befestigungseinrichtung nach Anspruch 1, oder 2, dadurch gekennzeichnet, daß die Breite der Nut der U-Plattentragschiene (2) nur unwesentlich größer ist als die Höhe der U-Stützschienen (4) plus die Dicke der zu befestigenden Platten (1), während die Breite der Nut der U-Plattenabdeckschiene (3) größer als jene der Plattentragschiene (2) ist, um als Tauchnut zum Einsetzen der Platten (1) zu dienen.

4. Befestigungseinrichtung nach einem der Ansprüche 1-3, dadurch gekennzeichnet, daß die in der Wand zu verankernden Befestigungsbolzen (9) einen nach der Verankerung frei nach außen abstehenden, mit Schraubgewinde versehenen Abschnitt aufweisen, welcher eine Länge aufweist, die das Befestigen der Stützschiene (4) und der Klemmleiste (5) jeweils mittels Schraubenmuttern (11; 12) auf diesem Abschnitt erlaubt.

5. Befestigungseinrichtung nach Anspruch 1, dadurch gekennzeichnet, daß die U-Stützschienen (4) an den freien Enden der Schenkel (4a) jeweils eine Stütz-für die Platten aufweisen, welche über die ganze Länge des Schenkels verläuft und beidseits des Schenkels von diesem absteht, wobei zwischen den sich gegenüberliegenden Innenlängskanten (4c) der beiden Stützflächen (4b) jeder Schiene ein Spalt von solcher Breite offengelassen ist, daß die zu seiner Befestigung erforderlichen Schraubenmuttern (11) mit Werkzeug und gegebenenfalls der Verankerungsabschnitt (5a) der Klemmleisten (5) von außen einführbar sind.

6. Befestigungseinrichtung nach einem der Ansprüche 1-5, dadurch gekennzeichnet, daß die Klemmleisten (5) als U-Profile ausgebildet sind, deren freie Schenkel (5a) nach innen abgewinkelt sind, um Auflageflächen für die Befestigungsmuttern (12) zu bilden, während der Verbindungssteg (5b) über die Schenkel hinaus verlängert ist, um Anpreßflächen (5c) für die Platten (1) zu bilden.

7. Befestigungseinrichtung nach Anspruch 1 oder 6, dadurch gekennzeichnet, daß die Klemmleiste (5) mit Oeffnungen (5d) zum Durchführen der Befestigungsbolzen (9) bzw. der Befestigungsmuttern (12) versehen ist.

8. Befestigungseinrichtung nach Anspruch 7, dadurch gekennzeichnet, daß Verschlußkappen zum Verschließen der Öffnungen (5d) in der Klemmleiste (5) vorgesehen sind.

9. Befestigungseinrichtung nach einem der Ansprüche 1-8, dadurch gekennzeichnet, daß weitere Stützen (8) vorgesehen sind, welche als Zusatzstützen zwischen jeweils zwei vertikalen U-Stützschienen (5) an der Wand anzubringen sind.

10. Verwendung der Befestigungseinrichtung nach den Ansprüchen 1-9 zum Anbringen von Verkleidungsplatten an Tunnelwänden.

## Claims

1. Device for fixing lining panels at a predetermined distance in front of a wall, comprising at least a lower U-shaped panel carrier rail (2) and an upper U-shaped panel cover rail (3) forming a diving groove, said rails being provided to be fixed to the wall to be lined with their grooves one opposite the other in a horizontal position and at a mutual distance corresponding essentially to the length of the panels, whereby said panels (1), due to the diving groove, can be slipped from the front side into the opposed rail grooves; and comprising further U-shaped supporting rails (4) which are provided to be fixed on fixing means (9) mounted in the wall in a vertical position between the panel carrier rails (2) and the panel cover rails (3) at lateral distances which are somewhat greater than the width of the panels (1) to be fixed, characterized in that said panels (1) are to be mounted onto fixing bolts (9) to be anchored in the wall and are to be fixed at the wall by means of screwed nuts (11), whereby said U-shaped supporting rails (4) present at their outer leg ends supporting surfaces (4b) which are parallel to the connecting web coming into contact with the wall, said surfaces determining the wall distance of the panels (1) lying thereon; and in that furthermore clamping bars (5) are provided which are to be mounted from the exterior onto said screwed fixing bolts (9) and which are fixed thereon by further screwed nuts (12), which bars are pressing said panels (1) against the supporting surfaces (4b) of the supporting rails (4) by bridgeing the open groove of said rails (4).

2. Fixing device according to claim 1, characterized in that the U-shaped panel carrier rail (2) and the U-shaped panel cover rail (3) are provided in the connecting webs (2c;3c) with ventilating openings (2d;3d).

3. Fixing device according to claim 1 or 2, characterized in that the width of the groove of the U-shaped panel carrier rail (2) is only a little bit greater than the height of the U-shaped supporting rails (4) plus the thickness of the panels (1) to be fixed, whilst the width of the groove of the U-shaped panel cover rail (3) is greater than the width of the panel carrier rail (2) in order to serve as diving groove for inserting the panels (1).

4. Fixing device according to any of claims 1-3, characterized in that the fixing bolts (9) which are to be anchored in the wall present, after their achoring, a screwed section extending freely to the exterior having a length which permits the fixing of the supporting rail (4) and the clamping bar (5) on this section by means of screwed nuts.

5. Fixing device according to claim 1, characterized in that the U-shaped supporting rails (4) present each at the free ends of the legs (4a) a supporting surface (4b) for the panels extending over the whole length of the leg and projecting from both sides of the leg, whereby a slot is left open between the interior longitudinal edges (4c) of the two supporting surfaces (4b) having such a width that the nuts (11) with corresponding tool necessary for its fixing and, optionally, the anchoring section (5a) of the clamping bars (5) can be introduced therein from the outside thereof.

6. Fixing device according to any of claims 1-5, characterized in that the clamping bars (5) are formed as U-profiles with the free legs (5a) being bent to the interior to thereby form supporting surfaces for the fixing nuts (12), whilst the connecting web (5b) is extended over the legs to thereby form abutting surfaces (5c) for the panels (1).

7. Fixing device according to claim 1 or 6, characterized in that the clamping bar (5) has openings (5d) for introducing the fixing bolts (9) and the fixing nuts (12) respectively.

8. Fixing device according to claim 7, characterized by closure flaps for closing the openings (5d) in the clamping bar (5).

9. Fixing device according to any of claims 1-8, characterized by further supports (8) serving as auxiliary supports to be mounted each on the wall between two adjacent U-shaped supporting rails (4).

10. Use of the fixing device according to claims 1-9 for fixing lining panels on tunnel walls.

## Revendications

1. Dispositif pour fixer des panneaux de revêtement à une distance prédéterminée devant une paroi, comprenant au moins un rail porteur de panneaux inférieur (2) à profit en U et un rail de recouvrement de panneaux supérieur (3) à profil en U formant une rainure plongeuse, ces rails étant prévus pour être fixés contre la paroi à revêtir avec leurs rainures l'une en face de l'autre en position horizontale et à une distance mutuelle correspondant essentiellement à la longueur des panneaux, les panneaux (1) pouvant être glissés, grâce à la rainure plongeuse, de devant dans les rainures opposées des rails; et comprenant d'autres rails d'appui (4) à profil en U qui peuvent être fixés sur des moyens de fixation (9) prévus dans la paroi en position verticale entre les rails porteur de panneaux (2) et les rails de recouvrement de panneaux (3) avec des distances latérales qui sont un peu plus grandes que la largeur des panneaux (1) à fixer, caractérisé en ce que les panneaux (1) sont à poser sur des boutons de fixation (9) qui sont à monter dans la paroi et peuvent être fixés au moyens d'écrous (11) à ladite paroi, les rails d'appui (4) à profil en U présentant aux extrémités extérieures des ailes des surfaces d'appui (4b) parallèles à la traverse intermédiaire qui vient s'appuyer contre la paroi et qui déterminent la distance à la paroi des panneaux (1) qui viennent s'y appuyer; et en ce que d'autre part sont prévues des barres de serrage (5), qui sont à poser de l'extérieur sur les boulons de fixation (9) filetés et qui y sont fixés par d'autres écrous (12), pour presser les panneaux (1) contre les surfaces d'appui (4b) des rails d'appui (4) en s'étendant en forme de pont au-dessus de la rainure ouverte de ces rails.

2. Dispositif de fixation selon la revendication 1, caractérisé en ce que le rail porteur de panneaux en U (2) et le rail de recouvrement de panneaux en U (3) présentent dans leurs traverses (2c;3c) des ouvertures d'aération (2d;3d).

3. Dispositif de fixation selon la revendication 1 ou 2, caractérisé en ce que la largeur de la rainure du rail porteur de panneaux en U (2) n'est que très peu plus grande que ta hauteur des rails d'appui en U (4) plus l'épaisseur des panneaux (1) à fixer, tandis que la largeur de la rainure du rail de recouvrement de panneaux en U (3) est plus grande que celle du rail porteur de panneaux (2) pour ainsi servir de rainure plongeuse pour l'insertion des panneaux (1).

4. Dispositif de fixation selon l'une des revendications 1-3, caractérisé en ce que les boutons de fixation (9) qui sont à ancrer dans la paroi présentent, après leur ancrage, une partie filetée s'étendant librement vers l'extérieur et ayant une longueur qui permet la fixation du rail porteur (4) et de la barre de serrage (5) au moyens d'écrous (11;12) sur cette partie.

5. Dispositif de fixation selon la revendication 1, caractérisé en ce que les rails d'appui en U (4) présentent à chaque extrémité libre des ailes (4a) une surface d'appui (4b) pour les panneaux qui s'étend sur toute la longueur de l'aile et projette des deux côtés de l'aile, une fente étant laissée ouverte entre les arêtes longitudinales intérieures (4c) des deux surfaces d'appui (4b) de chaque rail et présentant une largeur telle que les écrous (11) nécessaires à sa fixation, avec outil et, le cas échéant, la section d'ancrage (5a) des barres de serrage (5) puissent être introduit de l'extérieur.

6. Dispositif de fixation selon l'une des revendications 1-5, caractérisé en ce que les barres de serrage (5) sont des profils en U dont les ailes libres (5a) sont pliées vers l'intérieur pour former des surfaces de support pour les écrous (12), tandis que la traverse (5b) est prolongée au-delà des ailes, pour former des surfaces d'appui (5c) pour les panneaux (1).

7. Dispositif de fixation selon la revendication 1 ou 6, caractérisé en ce que la barre de serrage (5) présente des ouvertures (5d) pour faire passer les boutons de fixation (9) et les écrous (12) respectivement.

8. Dispositif de fixation selon la revendication 7, caractérisé en ce que des bouchons de fermeture sont prévus pour fermer les ouvertures (5d) dans la barre de serrage (5).

9. Dispositif de fixation selon l'une des revendications 1-8, caractérisé en ce que d'autres appuis (8) sont prévus servant d'appuis auxiliaires à monter sur la paroi entre deux rails d'appui en U verticaux (4).

10. Utilisation du dispositif de fixation selon l'une des revendications 1-9 pour monter des panneaux de revêtement sur les murs de tunnels.
